# EUROPÄISCHE PATENTSCHRIFT

(11) **EP 0 931 211 B1**
(45) Veröffentlichungstag und Bekanntmachung des Hinweises auf die Patenterteilung: **04.06.2003**
(21) Anmeldenummer: 98948726.9
(22) Anmeldetag: 05.08.1998
(51) Int. Cl.: F02D 41/24

(54) **LAUFZEITABHÄNGIGE BRENNKRAFTMASCHINENSTEUERUNG**
INTERNAL COMBUSTION ENGINE CONTROL ACCORDING TO RUNNING TIME
MOTEUR A COMBUSTION INTERNE COMMANDE EN FONCTION DE LA DUREE DE FONCTIONNEMENT

(30) Priorität: 05.08.1997 DE 19733763
(43) Veröffentlichungstag der Anmeldung: 28.07.1999
(73) Patentinhaber: ROBERT BOSCH GMBH, 70442 Stuttgart (DE)
(72) Erfinder: GRAS, Jürgen, D-74321 Bietigheim-Bissingen (DE); NUSSER, Claus-Dieter, D-71701 Schwieberdingen (DE); EHLERS, Guido, D-85139 Wettstetten (DE)
(86) Internationale Anmeldenummer: DE9802243
(87) Internationale Veröffentlichungsnummer: WO99007986

(56) Entgegenhaltungen:
- FR-A- 2 616 481
- US-A- 4 181 944
- US-A- 4 375 207
- US-A- 4 770 135
- DATABASE WPI Section EI, Week 9135 Derwent Publications Ltd., London, GB; Class T05, AN 91-258980 XP002086720 & SU 1 615 763 A (KONNOV A A) , 23. Dezember 1990

## Beschreibung

### Stand der Technik

Die Erfindung betrifft die Auswahl von Betriebsparametern einer Brennkraftmaschinensteuerung abhängig von der Laufzeit der Brennkraftmaschine (vergl. mit FR-A-2 616 481).

Aus der DE 28 00 433 ist eine Einrichtung zur Drehzahlbegrenzung einer Brennkraftmaschine bekannt, bei der die zulässige Höchstdrehzahl abhängig von einem Fahrstrecken- und/oder Zeitsignal steuerbar ist. Dies erlaubt die Begrenzung der Höchstdrehzahl in der Einfahrphase auf dort vergleichsweise niedrige Werte ohne das für die volle Leistungsentfaltung im eingefahrenen Zustand nutzbare Drehzahlspektrum zu beschneiden. Die genannte Begrenzung zielt auf einen Schutz der Brennkraftmaschine vor erhöhtem Verschleiß, der bis zur Zerstörung gehen kann,ab. Eine Anpassung von Steuerparametern an den Verschleiß des Motors ist aus der US 4 181 944 bekannt, nach der der Verschleiß über den Brennraumdruck erfaßt wird oder aus dem Signal eines Wegstreckenzählers abgeschätzt wird.

Herkömmliche Brennkraftmaschinensteuerungen sehen eine Vielzahl von Betriebsparametern im Bereich der Kraftstoff/Luft-Gemischbildung und der Zündung vor, die die Leistung, den Verbrauch und die Abgasemissionen beeinflussen. Ein Beispiel einer solchen Motorsteuerung wird in der Veröffentlichung "Automotive Elektric/Electronic Systems", VDI Verlag, 1988 auf den Seiten 262-303 beschrieben. Bei bekannten Systemen orientiert sich die Festlegung der Betriebsparameter am Bedarf des noch nicht eingelaufenen Motors. D.h.: die Datensätze sind auf den vergleichsweise hohen Reibleistungsverlust eines neuen Motors abgestimmt.

Die Aufgabe der Erfindung besteht in der weiteren Verbesserung der bekannten Brennkraftmaschinensteuerung, insbesondere mit Blick auf den Kraftstoffverbrauch und die Schadstoffemissionen. Diese Aufgabe wird mit den Merkmalen der unabhängigen Ansprüchen gelöst. Vorteilhafte Weiterbildungen der Erfindung sind Gegenstand der abhängigen Ansprüche.

Die für das Fahrverhalten, die Abgasemission und insbesondere den Verbrauch relevanten Datensätze werden abhängig vom Einlaufzustand des Motors zu verändern. Dabei kann der Einlaufzustand vorteilhafterweise durch Daten, die ohnehin in der Brennkraftmaschinensteuerung vorliegen oder leicht gebildet werden können, modelliert werden. Beispiele solcher Daten sind:
- die Summe der seit einem Urstart, also dem ersten Start der Brennkraftmaschine nach deren Fertigung erfolgten Zündungen,
- die Summe der Betriebszeiten,
- die zurückgelegte Fahrstrecke,
- die Summe der Einspritzzeiten,
- das Integral der durchgesetzten Luftmasse über der Betriebszeit,
- das Integral der Drosselklappenstellung,
- das Integral der Fahrzeuggeschwindigkeit, jeweils vom Urstart an berechnet und/oder die Summe der seit dem Urstart erfolgten Startvorgänge in der Brennkraftmaschine.

Besonders vorteilhaft, weil wenig aufwendig, ist eine Berücksichtigung der Reibleistung des Motors und damit der Laufzeit durch Auswerten eines Startzählers.

Datensätze, die für die Nachführung oder Umschaltung in Frage kommen sind beispielsweise die Basiswerte für die
- Kraftstoffeinspritzmengen,
- Faktoren für die Übergangskompensation bei Beschleunigungsvorgängen, insbesondere aber die
- Gemischanreicherungsfaktoren für die Nachstart- und Warmlaufgemischanreicherung. Weitere Beispiele sind Daten
- für Lastwechselschlagmaßnahmen in Gemisch und Zündung, wie eine Drehmomentzurücknahme über Zündungsspätverstellung. Weiterhin kommt auch eine Anwendung auf
- kaltstartrelevante Daten eines Dieselmotors in Frage. Letzteres umfaßt bspw. das Ausmaß der Drehzahlerhöhung als Funktion der Motortemperatur und/oder eine Spritzbeginnverstellung in Richtung früherer Einspritzzeitpunkte.

Im folgenden werden Ausführungsbeispiele der Erfindung mit Bezug auf die Zeichnungen beschrieben.

Figur 1 zeigt das technische Umfeld der Erfindung. Figur 2 offenbart verschiedene Ausführungsbeispiele der Erfindung in Funktionsblockdarstellung.

Die 1 in der Figur 1 repräsentiert einen Verbrennungsmotor in einem Fahrzeug mit einer Vielzahl 2 von Sensoren und einer Vielfalt 3 von Stellgliedern. Die Sensoren 2 liefern Eingangssignale x an ein Steuergerät 4, das daraus Ausgangssignale y zur Ansteuerung der Stellglieder 3 bildet. Die Vielfalt von Sensoren umfasst beispielsweise Mittel zum Bestimmen der Ansaugluftmenge, der Drosselklappenstellung, der Drehzahl, der Fahrgeschwindigkeit, der zurückgelegten Wegstrecke und dergleichen. Die Variable x repräsentiert dementsprechend die Vielfalt der von diesen Sensoren gelieferten Signale. Ganz analog repräsentiert die Variable y die Vielfalt der Stellgrößen, beispielsweise die ausgegebenen Einspritzimpulsbreiten zur Ansteuerung von Einspritzventilen, die ausgegebenen Zündsignale sowie ausgegebene Steuerbefehle für ein elektronisch gesteuertes Leistungsstellglied, beispielsweise eine Drosselklappe.

Figur 2a zeigt ein erstes Ausführungsbeispiel der Erfindung als Funktionsblockdarstellung des erfindungsgemäßen Steuergerätes 4. Die Blöcke 2a1 und 2a2 stellen Mittel zur Bereitstellung von Ausgangsgrößen y als Funktion von Eingangsgrößen x dar. Diese Blöcke können als Kennlinien- oder Kennfeldspeicher realisiert sein oder als Rechenmittel, die y abhängig von x gegebenenfalls unter Rückgriff auf weitere Daten berechnen.

Die Blöcke 2a1 und 2a2 repräsentieren damit im weitesten Sinne Datensätze zur Motorsteuerung. Der Datensatz 2a1 ist auf die Verhältnisse, insbesondere den erhöhten Reibleistungsverlust eines neuen Motors abgestimmt, während der Datensatz 2a2 an die Verhältnisse eines eingelaufenen Motors angepasst ist. Mit dem Schalter 2a3 kann von dem einen auf den anderen Datensatz umgeschaltet werden. Der Schalter 2a3 wird vom Block 2a4 betätigt, dem wenigstens ein Signal aus der x-Gruppe und/oder ein Signal aus der y-Gruppe zugeführt wird. Aus den zugeführten Signalen bildet der Block 2a4 ein Maß L für die Laufleistung des Motors, bzw. für den mit zunehmender Betriebsdauer abnehmenden Reibleistungsbedarf des Motors und vergleicht dieses Maß mit einem vorbestimmten Schwellwert. Ein Durchlaufen des Schwellwertes löst dann eine Betätigung des Schalters 2a3 aus, der dann den zweiten Datensatz 2a2 mit den Stellgliedern verbindet. Figur 2b zeigt ein zweites Ausführungsbeispiel der Erfindung. Dieses zeichnet sich durch eine stetige Überführung des Datensatzes 2a1 in den Datensatz 2a2 aus. Zu diesem Zweck wird zunächst abhängig vom Maß L für den Einlaufzustand ein Wichtungsfaktor F(L) aus dem Block 2b1 ausgelesen und im Block 2b3 multiplikativ mit der Differenz y1-y2 verknüpft, die im Block 2b2 gebildet wird. Anschließend wird die mit F gewichtete Differenz im Block 2b4 zum Steuersignal y2 hinzu addiert. Die letztlich ausgegebene Stellgröße y berechnet sich daher zu y = y2 + F • (y1-y2). F ist dabei eine Zahl, die mit zunehmendem L, also mit zunehmender Laufleistung des Motors stetig vom Wert 1 auf den Wert 0 sinkt. D.h. für einen neuen Motor ist F=1 und y berechnet sich zu y=y1. Für einen eingelaufenen Motor mit P=0 berechnet sich y zu y2. Mit anderen Worten: Dieses Ausführungsbeispiel bewirkt einen stetigen Übergang vom Steuerdatensatz y1 für den neuen Motor zum Steuerdatensatz y2 für den eingelaufenen Motor. Im folgenden wird ausgeführt, wie der Einlaufzustand L leicht modelliert werden kann. Ein Zähler, der im batteriegepufferten RAM des Steuergerätes abgelegt ist, wird bei jedem Start des Motors nach Ablauf eines Zeitkriteriums inkrementiert. Das Zeitkriterium könnte z.B. der Nachstartzähler sein. Der Nachstartzähler wird nach einem Start auf einen bestimmten Wert gesetzt und im folgenden Betrieb auf den Wert Null heruntergezählt. Solange der Wert des Nachstartzählers von Null abweicht ist eine Nachstartgemischanreicherung aktiv. Der Startzähler wird inkrementiert, wenn der Nachstartzähler den Wert 0 erreicht. In der Initialisierungsphase wird der Startzähler mit einer applizierbaren Schwelle verglichen. Ist der Wert des Startzählers kleiner als die Schwelle, schließt man auf einen neuen Motor mit hoher Reibleistung. In diesem Fall werden für das Nachstart- und Warmlaufgemisch Faktoren aus einem Satz 1 eingereichnet. Hat der Startzähler die Schwelle überschritten, dann hat der Motor schon eine gewisse Laufzeit vorzuweisen und damit eine reduzierte Reibleistung. Jetzt ist der Gemischfaktorensatz 2 einzurechnen. Gegenüber den herkömmlichen Programmen ist durch Auswerten eines Startzählers oder durch eine andere Modellierung des Einlaufzustandes eine Berücksichtigung der Reibleistung des Motors und damit der Laufzeit möglich. Das Auswerten des Startzählers ist besonders wenig aufwendig und modelliert den Einlaufzustand gut, da die Startvorgänge wesentlich zum Einlaufen beitragen. Jetzt kann der eingelaufene Motor entsprechend seinem Bedarf mit Kraftstoff versorgt werden und die Auslegung muß sich nicht mehr am neuen Motor mit hoher Reibleistung als worst case orientieren. Dadurch lassen sich die Abgasemissionen und der Kraftstoffverbrauch in der Nachstart und Warmlaufphase reduzieren.

## Patentansprüche

1. Vorrichtung zur Steuerung eines Verbrennungsmotors ( 1) mit Steuermitteln (3), die wenigstens einen für den Kraftstoffverbrauch des Verbrennungsmotors relevanten Steuerparameter beeinflussen und mit Mitteln (2, 3 4) zur Bildung eines Maßes L für Einlaufzustand des Verbrennungsmotors, wobei Mittel (4), die Ansteuersignale y der Steuermittel (3) abhängig vom genannten Maß L in vorbestimmter Weise verändern, **gekennzeichnet dadurch, daß** diese Mittel die Kraftstoffversorgung im eingelaufenen Zustand des Verbrennungsmotors an einen im Vergleich zum Einlaufzustand niedrigeren Bedarf anpassen.

2. Vorrichtung nach Anspruch 1, **dadurch gekennzeichnet,**
- **daß** die Mittel 4 wenigstens zwei Sätze y1, y2 von Ansteuersignalen bereithalten wobei der Satz y1 zur Steuerung des neuen Motors und der Satz y2 zur Steuerung des eingelaufenen Motors dient,
- **daß** das Maß L mit einem vorbestimmten Schwellwert verglichen wird und
- **daß** die Mittel 4 von dem einen auf den anderen Satz von Ansteuersignalen umschalten, wenn das Maß L den vorbestimmten Schwellwert passiert.

3. Vorrichtung nach Anspruch 1, **dadurch gekennzeichnet, daß** der Steuerdatensatz y1 für den neuen Motor stetig in den Steuerdatensatz y2 für den eingelaufenen Motor überführt wird.

4. Vorrichtung nach einem der vorhergehenden Ansprüche, **gekennzeichnet durch** Mittel, die zur Bildung des Maßes L wenigstens eine der folgenden Größen verarbeiten:
- die Summe der seit einem Urstart, also dem ersten Start der Brennkraftmaschine nach deren Fertigung erfolgten Zündungen,
- die Summe der seit dem Urstart verstrichenen Betriebszeiten,
- die seit dem Urstart zurückgelegte Fahrstrecke,
- die Summe der Einspritzzeiten seit dem Urstart,
- das Integral der durchgesetzten Luftmasse über der Betriebszeit seit dem Urstart,
- das Integral der Drosselklappenstellung seit dem Urstart,
- das Integral der Fahrzeuggeschwindigkeit seit dem Urstart
- oder die Summe der seit dem Urstart erfolgten Startvorgänge in der Brennkraftmaschine.

5. Vorrichtung nach einem der vorhergehenden Ansprüche, **dadurch gekennzeichnet, daß** als Datensätze y
- Basiswerte für die Kraftstoffeinspritzmenge,
- Faktoren für die Übergangskompensation
- Gemischanreicherungsfaktoren für die Nachstart- und/oder Warmlaufphase,
- Gemisch- und/oder Zündeingriffe für Lastwechselschlagmaßnahmen oder
- kaltstartrelevante Daten eines Dieselmotors verwendet werden.

6. Verfahren zur Steuerung eines Verbrennungsmotors (1) mit Steuermitteln (3), die wenigstens einen für den Kraftstoffverbrauch des Verbrennungsmotors relevanten Steuerparameter beeinflussen und mit Mitteln (2, 3,4) zur Bildung eines Maßes L für Einlaufzustand des Verbrennungsmotors, wobei die Ansteuersignale y der Steuermittel (3) abhängig vom genannten Maß L in vorbestimmter Weise verändert werden, **gekennzeichnet dadurch, daß** die Veränderung derart geschieht, daß die Kraftstoffversorgung im eingelaufenen Zustand des Verbrennungsmotors an einen im Vergleich zum Einlaufzustand niedrigeren Bedarf angepaßt wird.

7. Verfahren nach Anspruch 6, **dadurch gekennzeichnet,**
- **daß** die Mittel 4 wenigstens zwei Sätze y1, y2 von Ansteuersignalen bereithalten wobei der Satz y1 zur Steuerung des neuen Motors und der Satz y2 zur Steuerung des eingelaufenen Motors dient,
- **daß** das Maß L mit einem vorbestimmten Schwellwert verglichen wird und
- **daß** dann von dem einen auf den anderen Satz von Ansteuersignalen umgeschaltet wird, wenn das Maß L den vorbestimmten Schwellwert passiert.

8. Verfahren Anspruch 6, **dadurch gekennzeichnet, daß** der Steuerdatensatz y1 für den neuen Motor stetig in den Steuerdatensatz y2 für den eingelaufenen Motor überführt wird.

9. Verfahren nach einem der Ansprüche 6 bis 8, **dadurch gekennzeichnet, daß** zur Bildung des Maßes L wenigstens eine der folgenden Größen verarbeitet wird:
- die Summe der seit einem Urstart, also dem ersten Start der Brennkraftmaschine nach deren Fertigung erfolgten Zündungen,
- die Summe der seit dem Urstart verstrichenen Betriebszeiten,
- die seit dem Urstart zurückgelegte Fahrstrecke,
- die Summe der Einspritzzeiten seit dem Urstart,
- das Integral der durchgesetzten Luftmasse über der Betriebszeit seit dem Urstart,
- das Integral der Drosselklappenstellung seit dem Urstart,
- das Integral der Fahrzeuggeschwindigkeit seit dem Urstart
- oder die Summe der seit dem Urstart erfolgten Startvorgänge in der Brennkraftmaschine.

10. Verfahren nach einem der Ansprüche 6 bis 9, **dadurch gekennzeichnet, daß** als Datensätze y
- Basiswerte für die Kraftstoffeinspritzmenge,
- Faktoren für die Übergangskompensation
- Gemischanreicherungsfaktoren für die Nachstart- und/oder Warmlaufphase,
- Gemisch- und/oder Zündeingriffe für Lastwechselschlagmaßnahmen oder
- kaltstartrelevante Daten eines Dieselmotors verwendet werden.

## Claims

1. Device for controlling an internal combustion engine (1) having control means (3) which influence at least one control parameter which relates to the fuel consumption of the internal combustion engine, and having means (2, 3, 4) for forming a measure L for the running-in state of the internal combustion engine, means (4) which change the actuation signals y of the control means (3) as a function of the aforesaid measure L in a predetermined way [lacuna], **characterized in that** these means adapt the fuel supply in the run-in state of the internal combustion engine to a requirement which is relatively low in comparison with the running-in state.

2. Device according to Claim 1, **characterized**
- **in that** the means 4 make available at least two sets y1, y2 of actuation signals, the set y1 being used to control the new engine and the set y2 to control the run-in engine,
- **in that** the measure L is compared with a predetermined threshold value, and
- **in that** the means 4 switch over from one set to the other set of actuation signals if the measure L passes the predetermined threshold value.

3. Device according to Claim 1, **characterized in that** the control data set y1 for the new engine is continuously transferred into the control data set y2 for the run-in engine.

4. Device according to one of the preceding claims, **characterized by** means which, in order to form the measure L, process at least one of the following variables:
- the sum of the ignitions which have taken place since an original start, that is to say the first start of the internal combustion engine after its fabrication,
- the sum of the operating times which have passed since the original start,
- the driving distance travelled since the original start,
- the sum of the injection times since the original start,
- the integral of the air mass which has passed through over the operating time since the original start,
- the integral of the throttle valve setting since the original start,
- the integral of the vehicle speed since the original start,
- or the sum of the starting operations which have taken place in the internal combustion engine since the original start.

5. Device according to one of the preceding claims, **characterized in that** the data records y which are used are
- basic values for the fuel injection quantity,
- factors for the transfer compensation
- mixture enrichment factors for the post-starting and/or warming-up phase,
- mixture interventions and/or ignition interventions for load change shift measures or
- data relating to cold starting of a diesel engine.

6. Method for controlling an internal combustion engine (1) having control means (3) which influence at least one control parameter which relates to the fuel consumption of the internal consumption engine, and having means (2, 3, 4) for forming a measure L for the running-in state of the internal combustion engine, the actuation signals y of the control means (3) being changed as a function of the aforesaid measure L in a predetermined way, **characterized in that** the change takes place in such a way that the fuel supply in the run-in state of the internal combustion engine is adapted to a requirement which is relatively low in comparison with the running-in state.

7. Method according to Claim 6, **characterized**
- **in that** the means 4 make available at least two sets y1, y2 of actuation signals, the set y1 being used to control the new engine and the set y2 to control the run-in engine,
- **in that** the measure L is compared with a predetermined threshold value, and
- **in that** switching over is performed from the one set to the other set of actuation signals if the measure L passes the predetermined threshold value.

8. Method according to Claim 6, **characterized in that** the control data set y1 for the new engine is continuously transferred into the control data set y2 for the run-in engine.

9. Method according to one of Claims 6 to 8, **characterized in that**, in order to form the measure L, at least one of the following variables is processed:
- the sum of the ignitions which have taken place since an original start, that is to say the first start of the internal combustion engine after its fabrication,
- the sum of the operating times which have passed since the original start,
- the driving distance travelled since the original start,
- the sum of the injection times since the original start,
- the integral of the air mass which has passed through over the operating time since the original start,
- the integral of the throttle valve setting since the original start,
- the integral of the vehicle speed since the original start,
- or the sum of the starting operations which have taken place in the internal combustion engine since the original start.

10. Method according to one of Claims 6 to 9, **characterized in that** the data records y which are used are
- basic values for the fuel injection quantity,
- factors for the transfer compensation,
- mixture enrichment factors for the post-starting and/or warming-up phase,
- mixture interventions and/or ignition interventions for load change shift measures or
- data relating to cold starting of a diesel engine.

## Revendications

1. Dispositif de commande d'un moteur à combustion interne (1), comportant des moyens de commande (3) influençant au moins un paramètre de commande caractéristique pour la consommation de carburant du moteur à combustion interne, ainsi que des moyens (2, 3, 4) pour former une mesure (L) pour la phase de rodage du moteur à combustion interne, selon lequel les moyens (4) modifient les signaux de commande y des moyens de commande (3) en fonction de la mesure (L) d'une manière prédéterminée,
**caractérisé en ce que**
ces moyens adaptent l'alimentation en carburant du moteur à combustion interne une fois rodé, à une consommation inférieure à celle de la phase de rodage.

2. Dispositif selon la revendication 1,
**caractérisé en ce que**
- les moyens (4) fournissent au moins deux jeux y1 y2 de signaux de commande, le jeu y1 servant à la commande du moteur neuf et le jeu y2 à la commande du moteur rodé,
- la mesure (L) est comparée à un seuil prédéterminé et
- les moyens (4) commutent l'un des jeux de signaux de commande à l'autre lorsque la mesure (L) a dépassé le seuil prédéterminé.

3. Dispositif selon la revendication 1,
**caractérisé en ce que**
le jeu de données de commande y1 pour le moteur neuf est transféré en continu dans le jeu de données de commande y2 du moteur rodé.

4. Dispositif selon l'une des revendications précédentes,
**caractérisé par**
des moyens traitant au moins l'une des grandeurs suivantes pour former la mesure (L)
- la somme des allumages contés depuis le premier démarrage, c'est-à-dire le premier démarrage du moteur à combustion interne après sa fabrication,
- la somme des temps de fonctionnement cumulés depuis le premier démarrage,
- le trajet parcouru depuis le premier démarrage,
- la somme des durées d'injection depuis le premier démarrage,
- l'intégrale de la masse d'air fournie en fonction du temps de fonctionnement depuis le premier démarrage,
- l'intégrale de la position du volet d'étranglement depuis le premier démarrage,
- l'intégrale de la vitesse du véhicule depuis le premier démarrage,
- ou la somme des opérations de démarrage effectuées depuis le premier démarrage dans le moteur à combustion interne.

5. Dispositif selon l'une des revendications précédentes,
**caractérisé en ce que**
comme jeu de données y on utilise :
- des valeurs de base de la quantité de carburant injectée,
- des coefficients de compensation de transition,
- des coefficients d'enrichissement du mélange pour le démarrage postérieur et/ou la phase de chauffage,
- des interventions sur le mélange et/ou sur l'allumage pour prendre les mesures décisives pour le changement de charge ou
- des données relevant du démarrage à froid d'un moteur Diesel.

6. Procédé de commande d'un moteur à combustion interne (1) comportant des moyens de commande (3) influençant au moins un paramètre de commande caractéristique de la consommation de carburant du moteur à combustion interne et des moyens (2, 3, 4) pour former une mesure (L) pour la phase de rodage du moteur à combustion interne, selon lequel les signaux de commande y des moyens de commande (3) sont modifiés en fonction de la mesure (L) d'une manière prédéterminée,
**caractérisé en ce que**
la modification se fait de manière que l'alimentation en carburant, lorsque le moteur à combustion interne est rodé, est adaptée à une demande inférieure à celle de la phase de rodage.

7. Procédé selon la revendication 6,
**caractérisé en ce que**
- les moyens (4) comportent au moins deux jeux y1, y2 de signaux de commande, le jeu (y1) servant à commander le moteur neuf et le jeu y2 à commander le moteur rodé,
- la mesure (L) est comparée à un seuil prédéterminé et
- on commute d'un jeu à l'autre jeu de signaux de commande lorsque la mesure (L) dépasse le seuil prédéterminé.

8. Procédé selon la revendication 6,
**caractérisé en ce que**
le jeu de données de commande y1 correspondant au moteur neuf passe de façon continue dans le jeu de données de commande y2 du moteur rodé.

9. Procédé selon l'une des revendications 6 à 8,
**caractérisé en ce que**
pour former la mesure (L) on traite au moins l'une des grandeurs suivantes :
- la somme des allumages depuis le premier démarrage, c'est-à-dire le premier démarrage du moteur à combustion interne après sa fabrication,
- la somme des durées de fonctionnement écoulées depuis le premier démarrage,
- le trajet parcouru depuis le premier démarrage,
- la somme des durées d'injection depuis le premier démarrage,
- l'intégrale de la masse d'air d'alimentation en fonction du temps de fonctionnement depuis le premier démarrage,
- l'intégrale de la position du volet d'étranglement depuis le premier démarrage,
- l'intégrale de la vitesse du véhicule depuis le premier démarrage,
- ou la somme des opérations de démarrage du moteur à combustion interne depuis le premier démarrage.

10. Procédé selon l'une des revendications 6 à 9,
**caractérisé en ce que**
comme jeu de données y, on utilise :
- des valeurs de base de la quantité de carburant injectée,
- des coefficients de compensation de transition,
- des coefficients d'enrichissement du mélange pour la phase de démarrage postérieure et/ou la phase de chauffage,
- des interventions sur le mélange et/ou l'allumage pour prendre des mesures décisives de changement de charge ou
- des données concernant le démarrage à froid d'un moteur Diesel.
